# EUROPÄISCHE PATENTSCHRIFT

(11) **EP 0 564 860 B1**
(45) Veröffentlichungstag und Bekanntmachung des Hinweises auf die Patenterteilung: **19.05.1999**
(21) Anmeldenummer: 93104390.5
(22) Anmeldetag: 18.03.1993
(51) Int. Cl.: B22D 11/04

(54) **Verfahren und Vorrichtung zur Herstellung einer Kokillenbreitseitenwand für eine Dünnbrammengiessanlage**
Process and apparatus for the production of a wide side chill mould for a thin slab casting plant
Procédé et dispositif pour la réalisation d'une lingotière de paroie latérale large pour une installation de coulée de brames minces

(30) Priorität: 04.04.1992 DE 4211405; 06.10.1992 DE 4233522
(43) Veröffentlichungstag der Anmeldung: 13.10.1993
(73) Patentinhaber: SMS SCHLOEMANN-SIEMAG AKTIENGESELLSCHAFT, 40237 Düsseldorf (DE)
(72) Erfinder: Grothe, Horst, W-4044 Kaarst (DE); Boysen, Erk, W-4030 Ratingen (DE); Streubel, Hans, W-4006 Erkrath (DE)
(74) Vertreter: Valentin, Ekkehard, Dipl.-Ing.

(56) Entgegenhaltungen:
- EP-B- 0 268 910
- DE-A- 3 907 351
- DE-B- 2 533 528
- DE-C- 102 783
- DE-C- 280 176
- US-A- 4 698 995

## Beschreibung

Die Erfindung betrifft ein Verfahren und eine Vorrichtung zur Herstellung einer Kokillenbreitseitenwand für eine Dünnbrammengießanlage, die einen von der Oberkante ausgehenden, zu den Seiten und nach unten auslaufenden Erweiterungsbereich aufweist.

Zum Stranggießen von Brammen werden aus zwei Breitseitenwänden und zwei Schmalseitenwänden bestehende Durchlaufkokillen verwendet. Insbesondere zum Gießen von Dünnbrammen und Stahlbändern sind Durchlaufkokillen im Einsatz, deren Breitseitenwände zumindest über einen Teil ihrer Breite und Höhe einen Erweiterungsbereich bilden.

Es ist bekannt, die Form der Breitseitenplatten der Kokille durch spanende Bearbeitung herzustellen. Ein derartiges Verfahren ist zeitaufwendig und wegen der geforderten Formgenauigkeit und Oberflächengüte kostenaufwendig.

Durch die DE-AS 25 33 528 ist ein Verfahren zur Herstellung von Kokillenwänden mit konvexer oder konkaver Gestaltung bekannt, wobei eine Kokillenwand durch die Detonationskraft eines Sprengstoffs auf einer Matrize verformt wird. Ein derartiges Verfahren ist vorrichtungsmäßig aufwendig und auf große Plattenabmessungen nur schwer anwendbar.

Die Breitseitenwände von Stahlstranggießkokillen sind mit Kühlkanälen versehen, die von der Eingießseite bis zur Strangaustrittsseite etwa im gleichen Abstand zu Arbeitsseite der Breitseitenwand verlaufen.

Bei Stahlbandgießkokillen mit erweitertem Eingießbereich ist die Herstellung von im einheitlichen Abstand zur gewölbten Arbeitsseite der Breitseitenwände verlaufenden Kühlkanälen schwierig und kostenaufwendig. Dies gilt insbesondere für komplizierte Gestaltungen, wie z.B. gemäß Fig.2 der EP 0 268 910 B1, wobei ein einheitlicher Abstand der Kühlkanäle zur Arbeitsseite der Breitseitenwand nicht erzielt ist.

Der Erfindung liegt die Aufgabe zugrunde, ein Verfahren zu schaffen, wodurch die Herstellung von in einheitlichem Abstand zur Arbeitsfläche der Breitseitenwand verlaufenden Kühlkanälen vereinfacht und damit kostengünstiger gestaltet wird.

Diese Aufgabe wird nach der Erfindung dadurch gelöst, daß eine mit Kühlkanälen versehene, im wesentlichen aus Kupfer bestehende, 5 - 50 mm dicke Breitseitenwand durch Zugumformen/Zugdruckumformen mit einem Erweiterungsbereich versehen wird.

Bei der erfindungsgemäßen Umformung bleibt der einheitliche Abstand der Kühlkanäle zur Arbeitsseite der Breitseitenwand erhalten. Die Zugumformung oder Zugdruckumformung der Breitseitenwand führt nicht zu einer die Kühlwirkung beeinträchtigenden Querschnittsverengung der Kühlkanäle. Damit kann die aufwendige Herstellung der Kühlkanäle in der geformten Breitseitenwand entfallen. Die Kühlkanäle werden einfacher und kostengünstiger durch Fräsen oder Bohren der unverformten Breitseitenwand hergestellt.

Wesentlich ist es, daß die Breitseitenwand außerhalb der Erweiterungsbereichsfläche in gerader Ebene gehalten wird, ein Teil der Erweiterungsbereichsfläche von einer Seite pressbeaufschlagt wird und auf der anderen Seite ein Teil der Erweiterungsbereichsfläche sollwölbungsgerecht abgestützt wird.

Darüber hinaus schlägt die Erfindung vor, daß zum Zugumformen/Zugdruckumformen eines durch eine mittlere Wölbung und zwei seitliche entgegengesetzte Wölbung gebildeten Erweiterungsbereichs einer Breitseitenwand, eine Pressbeaufschlagung mindestens bis zu den Ortslinien der Wendepunkte der Wölbung erfolgt und eine sollwölbungsgerechte Abstützung der anderen Seite bis in den Bereich der Pressbeaufschlagung reicht.

Eine Vorrichtung zur Herstellung einer Kokillenbreitseitenwand nach dem geschilderten Verfahren ist vorteilhaft derart gestaltet, daß einer mit seitlichen Auflageflächen und mindestens einer Konturfläche versehenen Matrizenplatte im Bereich der Auflagenflächen ein Niederhalter und den Konturflächen ein kraftbeweglicher Stempel mit einer der Sollwölbung des Erweiterungsbereichs entsprechend geformten Stirnseite zugeordnet sind.

Weitere Ausgestaltungen sind den abhängigen Ansprüchen zu entnehmen.

In den Zeichnungen sind Merkmale, Effekte und Vorteile des Verfahrens sowie Vorrichtungen zu dessen Durchführung dargestellt. Es zeigen
- Fig. 1: eine Kokillenbreitseitenwand in perspektivischer Darstellung,
- Fig. 2: eine Seitenansicht der Kokillenbreitseitenwand,
- Fig. 3: schematisch eine Vorrichtung zur Zugumformung bzw. Zugdruckumformung der Kokillenbreitseitenwand,
- Fig. 4: die Vorrichtung gemäß Fig. 3 in Arbeitsstellung,
- Fig. 5: einen Grundriß der Vorrichtung gemäß den Figuren 3 und 4,
- Fig. 6: einen Schnitt gemäß der Linie VI-VI in Fig. 5 und
- Fig. 7: den Ausschnitt einer mit Kühlkanälen versehenen Breitseitenwand.

Eine Kokillenbreitseitenwand 1 wird aus einer 5 - 50 mm dicken Kupferplatte 1' gebildet, die eine Arbeitsseite 2 und eine Kühlwasserseite 3 aufweist. Die Breitseitenwand 1 ist mit einem von der Oberkante ausgehenden gewölbten Erweiterungsbereich 4 versehen, der zu seitlichen und unteren Formatflächen 5, 6 ausläuft. (Fig. 1 und 2)

Die beschriebene und in den Figuren 1 und 2 dargestellte Gestalt der Kokillenbreitseitenwand 1 wird erfindungsgemäß durch Zugumformen/Zugdruckumformen gebildet.

Gemäß Fig. 7 ist eine Breitseitenwand 1 vor der Verformung mit Kühlkanälen 13 versehen deren Durchlaufquerschnitt und Abstand zur Arbeitsseite 2 bei der Zugumformung/Zugdruckumformung erhalten bleibt.

Wie aus den Figuren 3 bis 6 zu ersehen, wird eine Kupferplatte 1' von 5 - 50 mm Dicke auf einer Matrizenplatte 7 durch einen oder mehrere auf die seitlichen und unteren Formatflächen 5, 6 pressenden Niederhalter 8 in gerader Ebene gehalten. Die Matrizenplatte 7 ist zur Erzeugung des Erweiterungsbereichs 4 mit einer Konturfläche 7' versehen, wobei im Ausführungsbeispiel ein mittlerer Teilbereich durch eine Ausnehmung 9 ungestützt bleibt.

Oberhalb der Matrizenplatte 7 ist ein Stempel 10 beweglich geführt. Der Stempel 10 ist mit einem durch einen Pfeil 11 symbolisierten Kraftgerät verbunden. Die Stirnseite 12 des Stempels 10 ist kleiner als die Fläche des Erweiterungsbereichs 4 und ist dessen Sollwölbung angepasst.

Der Stempel 10 ist schmaler als die Breite des Erweiterungsbereichs 4 und in der anderen Richtung breiter als die Tiefe t des Erweiterungsbereichs 4.

Zur Zugumformung bzw. Zugdruckumformung der Kupferplatte 1' wird der Stempel 10 aus der aus Fig. 3 dargestellten Position in die in Fig. 4 dargestellte Endposition bewegt.

Das erfindungsgemäße Verfahren kann auch durch anders gestaltete Vorrichtungen durchgeführt werden.

## Patentansprüche

1. Verfahren zur Herstellung einer Kokillenbreitseitenwand für eine Dünnbrammengießanlage, die einen von der Oberkante ausgehenden, zu den Seiten und nach unten auslaufenden Erweiterungsbereich aufweist,
**dadurch gekennzeichnet**,
daß eine mit Kühlkanälen (13) versehene, im wesentlichen aus Kupfer bestehende, 5 - 50 mm dicke Breitseitenwand (1) durch Zugumformen/Zugdruckumformen mit dem Erweiterungsbereich (4) versehen wird.

2. Verfahren nach Anspruch 1,
**dadurch gekennzeichnet,**
daß die Breitseitenwand (1) außerhalb der Erweiterungsbereichsfläche (4) in gerader Ebene gehalten wird, ein Teil der Erweiterungsbereichsfläche (4) von einer Seite preßbeaufschlagt wird und auf der anderen Seite ein Teil der Erweiterungsbereichsfläche (4) sollwölbungsgerecht abgestützt wird.

3. Verfahren nach Anspruch 1 oder 2,
**dadurch gekennzeichnet,**
daß zum Zugumformen/Zugdruckumformen eines durch eine mittlere Wölbung und zwei seitliche entgegengesetzte Wölbungen gebildeten Erweiterungsbereichs (4) einer Breitseitenwand (1) eine Preßbeaufschlagung mindestens bis zu den Ortslinien der Wendepunkte der Wölbung erfolgt und eine sollwölbungsgerechte Abstützung der anderen Seite bis in den Bereich der Preßbeaufschlagung reicht.

4. Vorrichtung zur Herstellung einer Kokillenbeitseitenwand (1) nach dem Verfahren gemäß einem der Ansprüche 1 bis 3, die aus einer Matrizenplatte (7), einem Stempel (10) und einem Niederhalter (8) besteht,
**dadurch gekennzeichnet,**
daß eine Konturfläche (7') der Matrizenplatte (7) seitlich in Auflageflächen ausläuft, den Auflageflächen ein Niederhalter (8) und der Konturfläche (7') ein kraftbeweglicher Stempel (10) mit einer der entsprechend der Konturfläche (7') der Matrizenplatte (7) geformten Stirnseite (12) zugeordnet ist.

5. Vorrichtung nach Anspruch 4,
**dadurch gekennzeichnet,**
daß der Stempel (10) schmaler ist als die Breite der Konturfläche (7') der Matrizenplatte (7).

6. Vorrichtung nach Anspruch 4,
**dadurch gekennzeichnet,**
daß der Stempel (10) sich bis in den Bereich der Auflagefläche der Matrizenplatte (7) erstreckt.

## Claims

1. Process for the production of a chill mould wide side wall for a thin slab casting plant, which wall has an expansion area starting from the top edged, running out to the sides and downwards,
c**haracterized in that**
a 5 - 50 mm thick wide side wall (1) equipped with cooling channels (13) and consisting essentially of copper, is provided with the expansion area (4) by tensile forming/push-pull forming.

2. Process according to claim 1,
**characterized in that**
the wide side wall (1) is kept on a level plane outside the expansion area surface (4), one part of the expansion area surface (4) is pressurized from one side, and on the other side one part of the expansion area surface (4) is supported in accordance with the reference arch.

3. Process according to claim 1 or claim 2,
**characterized in that**
for tensile forming/push-pull forming of an expansion area (4) of a wide side wall (1) formed by a central arch and two laterally opposed arches, a pressurizing takes place at least as far as the location lines of the reversing points of the arch and a support of the other side in accordance with the reference arch reaches into the area of the pressurizing.

4. Apparatus for the production of a chill mould wide side wall (1) in accordance with the process according to one of claims 1 through 3, which apparatus consists of a female die (7), a male die (10) and a holding-down device (8),
**characterized in that**
a contour surface (7') of the female die (7) runs out laterally into contact surfaces, a holding-down device (8) is allocated to the contact surfaces, and a power-movable male die (10) with an end face (12) formed according to the contour surface (7') of the female die (7) to the contour surface (7').

5. Apparatus according to claim 4,
**characterized in that**
the male die (10) is narrower than the width of the contour surface (7') of the female die (7),

6. Apparatus according to claim 4,
**characterized in that**
the male die (10) extends into the area of the contact surface of the female die (7).

## Revendications

1. Procédé pour la réalisation d'une lingotière de paroi latérale large pour une installation de coulée de brames minces dont cette paroi présente une zone d'élargissement partant du rebord supérieur vers les côtés et se terminant dessous,
**caractérisé en ce que**
une paroi latérale large (1) d'une épaisseur de 5 à 50 mm équipée de canaux de refroidissement (13), composée principalement de cuivre est dotée de la zone d'élargissement (4) par déformation plastique par traction/déformation plastique par traction et compression.

2. Procédé selon la revendication 1,
**caractérisé en ce que**
la paroi latérale large (1) reste maintenue à l'extérieur de la surface de la zone d'élargissement (4) dans un plan droit, qu'une partie de la surface de la zone d'élargissement (4) est pressurisée d'un côté et que de l'autre côté une partie de la surface de la zone d'élargissement (4) soit supportée pour correspondre à la courbure de consigne.

3. Procédé selon la revendication 1 ou 2,
**caractérisé en ce que**
pour la déformation par traction/déformation plastique par traction et compression d'une zone d'élargissement (4) d'une paroi latérale large (1) formée par une courbure centrale et deux courbures latérales opposées il y ait une pressurisation au moins jusqu'aux lignes locales des points de retour de la courbure et qu'un support convenant à la courbure de consigne arrive de l'autre côté jusque dans la zone de la pressurisation.

4. Dispositif pour la réalisation d'une lingotière de paroi latérale large (1) selon le procédé correspondant aux revendications 1 à 3, lequel se compose d'un support de matrice (7), d'un coulisseau (10) et d'un serre-flan (8),
**caractérisé en ce que**
une surface de contour (7') du support de matrice (7) sorte latéralement dans les surfaces d'appui, un serre-flan (8) étant attribué aux surfaces d'appui et un coulisseau actionné par source d'énergie extérieure (10) avec une face formée (12) correspondant à la surface de contour (7') du support (7) affectée à la surface de contour (7').

5. Dispositif selon la revendication 4,
**caractérisé en ce que**
le coulisseau (10) est plus étroit que la largeur de la surface de contour (7') du support de matrice (7).

6. Dispositif selon la revendication 4,
**caractérisé en ce que**
le coulisseau (10) s'étende jusque dans la zone de la surface d'appui du support de matrice (7).
